# EUROPÄISCHE PATENTSCHRIFT

(11) **EP 0 032 568 B1**
(45) Veröffentlichungstag und Bekanntmachung des Hinweises auf die Patenterteilung: **09.03.1983**
(21) Anmeldenummer: 80108043.3
(22) Anmeldetag: 19.12.1980
(51) Int. Cl.: C01B 33/00

(54) **Koksofenbatteriehalle**
Hall for coke oven battery
Salle pour batterie de fours à coke

(30) Priorität: 03.01.1980 DE 3000064
(43) Veröffentlichungstag der Anmeldung: 29.07.1981
(73) Patentinhaber: Bergwerksverband GmbH, D-45307 Essen (DE)
(72) Erfinder: Renner, Kurt, Dr., D-4630 Bochum-Stiepel (DE); Langer, Ernst, Dr., D-4353 Oer-Erkenschwick (DE); Eisenhut, Werner, Dr., D-4300 Essen 16 (DE)

## Beschreibung

Die Erfindung betrifft eine Koksofenbatteriehalle gemäß dem Oberbegriff des Hauptanspruches.

Es sind zahlreiche Koksofenbatteriehallen bekannt, die unter Besprühen der Koksofen-Emissionen mit Wasser, durch Waschen der Emissionen in speziellen Waschern und Absaugen der gewaschenen Gase über Ventilatoren eine Abführung dieser Rauchgase ins Freie in gereinigter Form anstreben. Es kommt indessen bei den bekannten Hallen im allgemeinen zu Stauungen dieser Rauchgase unter dem Hallendach mit der Folge, daß grobe und feine Staubkörner in der Halle von der Decke herabfallen und den Aufenthalt in der Halle unzumutbar machen.

Aus: der DE-B 2 306 057 ist eine Koksofenbatteriehalle der gattungsgemäßen Art bekannt ; dies gilt auch für einen Dachaufbau mit einer gekrümmten Ablauffläche und einer weiteren gekrümmten Ablauffläche am oberen Ende der Trennwand. Das Herabfallen grober und feiner Staubkörner im Bereich zwischen den Ofentüren und der Trennwand wird allerdings nicht hinreichend unterbunden.

Aus der US-A 3 972 782 ist eine weitere Koksofenbatteriehalle der gattungsgemäßen Art mit gekrümmter Ablauffläche im Dach und einer in ihrem oberen Bereich in Richtung auf die Ofentüren vorspringen Trennwand bekannt. Der zwischen diesem Vorsprung und der Dachwölbung entstehende Düseneffekt erweist sich aufgrund von Verwirbelungen jedoch als für die Vermeidung von Staubbelästigungen unzureichend und jener konkreter Ausführung sogar schädlich.

Die Erfindung löst die Aufgabe, die Rauchgase, die insbesondere beim Abheben der Ofentüren und Stoßen des Kokskuchens freiwerden, vollständig und unter Vermeidung der vorstehend aufgezeigten Störungen in gereinigter Form aus der Halle abzuführen. Diese Aufgabe wird durch die Kombination der Merkmale einer Koksofenbatteriehalle gemäß Anspruch 1 gelöst. Die Merkmale gemäß den Ansprüchen 2 bis_{'} 10 betreffen besonders vorteilhafte Ausführungsformen der Halle gemäß Anspruch 1.

Mit der erfindungsgemäßen Ausführungsform einer Koksofenbatteriehalle wird erreicht, daß die Rauchgase zufolge der strömungstechnischen günstigen baulichen Voraussetzungen mit hoher Geschwindigkeit zu den Waschern und den diesen nachgeschalteten Ventilatoren abgeführt werden, wobei keine Stauungen oder Verwirbelungen der Gase und Dämpfe unter dem Hallendach mit all ihren nachteiligen Folgen auftreten.

Die Besprühung und Waschung der Rauchgase in einem Wascher sowie ihre Abführung über einen Ventilator sind aus der DE-B-23 06 057 bereits bekannt.

Die strömungstechnischen Voraussetzungen für die erfolgreiche Abführung der Rauchgase lassen sich spürbar verbessern durch die baulichen Maßnahmen der Ansprüche 2 und 3. Dabei ist die leichte Auswölbung der Trennwand 10 von ganz besonderer Wirksamkeit auf die störungsfreie Abströmung der Gase. Keinesfalls darf diese Auswölbung eine deutlich hervorstehende Nase aufweisen, wie sie in der Zeitschrift « Metal Producing •, Februar 1979, Seite 47, offenbar ist, vielmehr soll es sich um einen « weichen » Bogen handeln. Eine scharfe Nase verursacht erhebliche Strömungsabrisse und Verwirbelungen der Rauchgase unter dem Hallendach, so daß eine zügige Abfuhr der Gase eher gestört als begünstigt wird.

Die Ausbiegung des unteren Teiles der Trennwand etwa in halber Höhe des Löschwagens bewirkt die Ausbildung eines Luftströmungskanals und somit ein günstiges, nämlich ungebremstes und beschleunigtes Hineinströmen von Frischluft in die im unteren Bereich weitgehend offene Halle, die im übrigen an ihren Stirnseiten nach Möglichkeit völlig geschlossen sein kann, z. B. falls die Einwirkung starker Winde auf die Halle zu befürchten ist.

Es liegt auf der Hand, daß seitlich auf die Halle auftreffende Winde die gewünschte störungsfreie Abführung der Rauchgase empfindlich stören können. Dieser Gefahr begegnet die Erfindung mit Trennwänden gemäß den Ansprüchen 8 bis 10. Falls diese Trennwände im Abstand von je etwa 5-10 Öfen in das Hallendach eingezogen sind, so bilden sie über ihre Schutzwirkung vor Seitenwinden hinaus mit den beiden gekrümmten Leitblechen nahezu quadratische Kanäle, die eine besonders wirbelfreie und beschleunigte Abströmung der Rauchgase bewirken. Zur Einsparung von Waschern und Ventilatoren empfiehlt es sich, für eine größere Anzahl von nebeneinanderliegenden Öfen nur einen Wascher und einen Ventilator vorzusehen. Es kann auch ausreichend sein, an mehrere Wascher nur einen Ventilator anzuschließen.

Weitere Ziele, Merkmale, Vorteile und Anwendungsmöglichkeiten der vorliegenden Erfindung ergeben sich aus der nachfolgenden Beschreibung eines Ausführungsbeispiels anhand der Figur.

Die Fläche 1 veranschaulicht eine Seitenansicht der Batterie mit der Bühne 2 für den Koksofenführungswagen 3, über den der gestoßene Koks in den Löschwagen 4 auf Löschgleis 4a übergeführt wird.

Das Hallendach 5 beginnt frei oder fest montiert auf der türseitigen Ofenkante der Batterie an der sogenannten Koksseite und geht an der anderen Dachkante 6 in die geschlossene Seitenwand 7 über, die an den Wascher 16 praktisch gasdicht anschließt. Eine weitere Abstützung des Daches erfolgt durch die Wand oder den Pfeiler (Abstützung) 8, hinter welchen - hier nicht dargestellt - der Ventilator außerhalb der Halle angeordnet ist. Ziffer 10 kennzeichnet die Trennwand, Ziffer 11 das mittlere Leitblech und Ziffer 12 das obere Leitblech. Die gestrichelt gezeichnete Linie 13 zeigt den Dachverlauf, falls das Dach von Leitblech 12 gebildet wird und dadurch sehr niedrig gehalten sein kann, z. B. um 3 bis maximal 4,5 m die Ofendecke überragt. Ebenso kann das Dach die Funktion des Leitbleches 12 übernehmen, wenn es die entsprechende Form aufweist und im wesentlichen frei von störenden Strömungsunterbrechungen ist.

Durch diese Dimensionierung entspricht die Höhe des Hallendaches ab Ofendecke etwa dem Abstand zwischen Ofentüren und Wand 10, so daß günstige statische Verhältnisse vorliegen.

Die schraffierte Fläche veranschaulicht eine Trennwand 17 mit den erforderlichen Schlitzen 14 für die ungehinderte Durchfahrt des Leitbleches 11, falls dieses auf dem Koksofenführungswagen 3 montiert ist. - Diese Schlitze erübrigen sich, falls die Leitbleche 11 fest zwischen den Trennwänden installiert sind. - Wenn aber das Leitblech 11 auf dem Koksofenführungswagen 3 aufgesetzt ist, besitzt es im allgemeinen nur die Breite von 5-10 Koksöfen und fährt mit dem Koksofenführungswagen 3 längs den Koksofentüren auf der Bühne 2. Jedenfalls bildet das Leitblech 11 für die Abführung der Rauchgase zum Zeitpunkt des Ausstoßens des Kokskuchens mit dem Leitblech 12 einerseits und dem oberen, gekrümmten Teil der Wand 10 zwei nahezu quadratische Kanäle, wodurch, die Abströmung der Gase und Dämpfe beschleunigt wird. Unterstützt wird der Abströmungseffekt durch eine allmähliche Verringerung des Abstandes zwischen den Leitblechen 11 und 12. Ergänzend sei bemerkt, daß die Breite der Trennwand 10 sowie des Leitbleches 12 der Länge der Halle entspricht. Zur Verbesserung der Abströmung der Emissionen dient im übrigen die Düse 15 für z. B. Wasser. Weitere (Wasser)-düsen sind empfehlenswert.

## Patentansprüche

1. Koksofenbatteriehalle zum Abführen der aus den koksseitigen Ofentüren entweichenden und der beim Koksstoßen freiwerdenden Gase und Dämpfe, deren Dach im Bereich der Ofentürseite auf der Batterie endet und bis über das Gleis des Koksführungswagens, das Gleis des Löschwagens sowie hinter dem Löschgleis installierten Waschern übergreift und dort auf einer Stützwand oder -pfeilern aufliegt, wobei der Hallenraum zwischen Löschgleis und Waschern mittels einer Trennwand etwa bis zur Höhe der Ofenbatterie in zwei Räume aufgeteilt ist, dadurch gekennzeichnet, daß
a) die Trennwand (10) etwa in Höhe der Batteriedecke (1a) und der Oberkante der Wascher (16) einen um etwa 180° verlaufenden, an der Oberkante des Waschereinlaufes (9) anschließenden, etwa kreisförmigen Bogen (10a) bildet ;
b) parallel zur Trennwand (10) im Dachraum der Halle ein etwa auf der Vorderkante der Ofenbatterie beginnendes, in Richtung auf die Trennwand (10) zu gekrümmtes oberes Leitblech (12) installiert ist ;
c) parallel zu Leitblech (12) im Dachraum der Halle ein weiteres gekrümmtes, mittleres Leitblech (11) verläuft, dessen batterieseitige Kante an der Oberseite des Koksofenführungswagens (3) beginnt und dessen gegenüberliegende freie Kante (11a) etwa oberhalb des Bogens (10a) der Trennwand (10) endet.

2. Koksofenbatteriehalle gemäß Anspruch 1, dadurch gekennzeichnet, daß die Trennwand (10) nach unten etwa in halber Höhe des Löschwagens (4) zwecks Bildung eines Lufteinströmkanals (10b) mit einer Krümmung (10c) in Richtung auf den Wascher (16) endet.

3. Koksofenbatteriehalle gemäß Anspruch 1 bis 2, dadurch gekennzeichnet, daß die Trennwand (10) im Bereich des Kreisbogens (10a) zur Batterieseite hin leicht ausgewölbt ist.

4. Koksofenbatteriehalle gemäß Anspruch 1 bis 3, dadurch gekennzeichnet, daß das Leitblech (12) identisch mit dem Hallendach (5) ist.

5. Koksofenbatteriehalle gemäß Anspruch 1 bis 4, dadurch gekennzeichnet, daß die Höhe des Hallendaches oberhalb der Ofendecke maximal etwa dem Abstand zwischen den Ofentüren und der Trennwand (10) entspricht.

6. Koksofenbatteriehalle gemäß Anspruch 1 bis 5, dadurch gekennzeichnet, daß der Abstand zwischen den Leitblechen (12) und (11) in Richtung auf den Waschereinlauf (9) allmählich um 10 bis 40 % abnimmt.

7. Koksofenbatteriehalle gemäß Anspruch 1 bis 6, dadurch gekennzeichnet, daß das Leitblech (11) im Bereich seiner freien Kante (11 a) oberhalb des Waschereinlaufes (9) eine Wassereinspritzdüse (15) aufweist.

8. Koksofenbatteriehalle gemäß Anspruch 1 bis 7, dadurch gekennzeichnet, daß in der Fluchtlinie der Seitenwände der Öfen (Heizwände) der Dachraum der Halle bis hinab unter die Ofendecke (1a) der Batterie durch Trennwände (17.) in Sektionen geteilt ist.

9. Koksofenbatteriehalle gemäß Anspruch 1 bis 8, dadurch gekennzeichnet, daß die Trennwände (17) Schlitze (14) besitzen, deren Form dem Querschnitt des Leitbleches (11) angepaßt ist.

10. Koksofenbatteriehalle gemäß Anspruch 1 bis 9, dadurch gekennzeichnet, daß die Trennwände (17) im Abstand von je 5-10 Öfen installiert sind.

## Claims

1. A coke oven battery shed for the removal of . gases and vapours escaping from the oven doors on the coke side and being released during the coke pushing, whose roof terminates in the region of the oven door side of'the battery and extends over the track of the coke guide car, the track of the coke quenching car, and washers installed behind the quenching track and is supported there on a supporting wall or an supporting posts, the shed space between the quenching track and washers being divided into two spaces by means of a partition wall approximately up to the level of the oven battery, characterised in that
a) approximately at the level of the battery top (1 a) and the upper edge of the washers (16) the partition wall (10) forms an approximately circular arch (10a) adjacent to the upper edge of the washer intake (9) ;
b) an upper sheet metal deflector (12), which starts approximately at the front edge of the oven battery and is curved in the direction of the partition wall (10), is disposed parallel to the partition wall (10) in the roof space of the shed ;
c) a further curved intermediate sheet metal deflector (11), whose edge towards the battery starts at the top of the coke guide car (3) and whose opposite, free edge (11a) terminates approximately above the arch (10a) of the partition wall (10), extends parallel to the sheet metal deflector (12) in the roof space of the shed.

2. A coke oven battery shed according to claim 1, characterised in that the partition wall (10) terminates below in a curve (10c) towards the washer (16) approximately at the mid height of the quenching car (4) in order to form an air inlet duct (10b).

3. A coke oven battery shed according to claims 1 and 2, characterised in that the partition wall (10) is slightly bulged towards the battery in the region of the arch (10a).

4. A coke oven battery shed according to claims 1 to 3, characterised in that the sheet metal deflector (12) is identical with the shed roof (5).

5. A coke oven battery shed according to claims 1 to 4, characterised in that the height of the shed roof above the oven cover corresponds at most to approximately the distance between the oven doors and the partition wall (10).

6. A coke oven battery shed according to claims 1 to 5, characterised in that the distance between the sheet metal deflectors (12) and (11) gradually decreases by between 10 and 40% towards the washer intake (9).

7. A coke oven battery shed according to claims 1 to 6, characterised in that the sheet metal deflector (11) has a water-injection nozzle (15) in the region of its free edge (11a) above the washer intake (9).

8. A coke oven battery shed according to claims 1 to 7, characterised in that in the alignment of the side walls of the ovens (heating walls) the roof space of the shed is divided into sections by partition walls (17) to below the oven top (1a) of the battery.

9. A coke oven battery shed according to claims 1 to 8, characterised in that the partition walls (17) have slots (14) whose shape matches the cross- section of the sheet metal deflector (11).

10. A coke oven battery shed according to claims 1 to 9, characterised in that the partition walls (17) are arranged at a distance of from 5 to 10 ovens in each case.

## Revendications

1. Halle de batterie de fours à coke destinée à évacuer les gaz et vapeurs qui s'échappent par les portes des fours sur le côté coke et qui se dégagent au moment du défournement du coke, dont le toit se termine sur la batterie dans la région du côté des portes des fours et se prolonge jusqu'au-dessus de la voie du wagonnet de transport du coke, de la voie du wagonnet d'extinction ainsi qu'au-delà des laveurs installés en arrière de la voie d'extinction et là, s'appuie sur un mur d'appui ou des piliers d'appui, cependant que, entre la voie d'extinction et les laveurs le volume de la halle est divisé, en deux volumes, au moyen d'une cloison à peu près jusqu'à la hauteur de la batterie de fours, caractérisée en ce que
a) la cloison (10) forme, à peu près au niveau du plafond (1a) de la batterie et du bord supérieur des laveurs (16), un arc (10a) à peu près circulaire, qui s'étend à peu près sur 180° et se raccorde au bord supérieur de l'entrée (9) des laveurs ;
b) un déflecteur supérieur (12), qui commence à peu près sur le bord avant de la batterie de fours et est recourbé en direction de la cloison (10), est monté parallèlement à la cloison (10) dans la région du toit de la halle ;
c) un autre déflecteur central recourbé (11) s'étend parallèlement au déflecteur (12) dans le volume du toit de la halle, le bord côté batterie commençant au côté supérieur du wagonnet (3) de transport du coke, tandis que son bord libre opposé (11a) se termine à peu près au-dessus de l'arc (10a) de la cloison (10).

2. Halle de batterie de fours à coke suivant la revendication 1, caractérisée en ce que la cloison (10) se termine, vers le bas, à peu près à la moitié de la hauteur du wagonnet d'extinction (4) pour former un canal d'entrée d'air (10b) présentant une courbure (10c) en direction du laveur (16).

3. Halle de batterie de fours à coke suivant les revendications 1 et 2, caractérisée en ce que la cloison (10) est légèrement courbée en voûte vers le côté batterie dans la région de l'arc de cercle (10a).

4. Halle de batterie de fours à coke suivant les revendications 1 à 3, caractérisée en ce que le déflecteur (12) est confondu avec le toit (5) de la halle.

5. Halle de batterie de fours à coke suivant les revendications 1 à 4, caractérisée en ce que la hauteur du toit de la halle au-dessus du plafond des fours correspond au maximum à peu près à la distance entre les portes des fours et la cloison (10).

6. Halle de batterie de fours à coke suivant les revendications 1 à 5, caractérisée en ce que la distance entre les déflecteurs (12) et (11) décroît progressivement de 10 à 40% en direction de l'entrée (9) des laveurs.

7. Halle de batterie de fours à coke suivant les revendications 1 à 6, caractérisée en ce que, dans la région de son bord libre (11 a), le déflecteur (11) présente une buse d'injection d'eau (15) au-dessus de l'entrée (8) des laveurs.

8. Halle de batterie de fours à coke suivant les revendications 1 à 7, caractérisée en ce que, dans la ligne d'alignement des parois latérales des fours (parois chaudes), le volume du toit de la halle est divisé en sections par des cloisons (17) vers le bas jusqu'au-dessous du toit (1a) des fours de la batterie.

9. Halle de batterie de fours à coke suivant les revendications 1 à 8, caractérisée en ce que les cloisons (17) présentent des fentes (14) dont la forme correspond à la section du déflecteur (11).

10. Halle de batterie de fours à coke suivant les revendications 1 à 9, caractérisée en ce que les cloisons (17) sont installées à des écartements mutuels de 5 à 10 fours.
